# EUROPÄISCHE PATENTSCHRIFT

(11) **EP 0 986 510 B1**
(45) Veröffentlichungstag und Bekanntmachung des Hinweises auf die Patenterteilung: **13.11.2002**
(21) Anmeldenummer: 99910342.7
(22) Anmeldetag: 13.03.1999
(51) Int. Cl.: B65H 43/08, B41F 33/00, B41F 13/00, B65H 5/08

(54) **VORRICHTUNG ZUM KONTROLLIEREN VON BÖGEN**
DEVICE FOR MONITORING SHEETS
DISPOSITIF PERMETTANT DE CONTROLER DES FEUILLES

(30) Priorität: 20.03.1998 DE 29804960 U
(43) Veröffentlichungstag der Anmeldung: 22.03.2000
(73) Patentinhaber: Louda Systems GmbH, 86368 Gersthofen (DE)
(72) Erfinder: BIERINGER, Arne, D-86415 Mering (DE); KRAUSE, Ernst-Norbert, D-85254 Sulzemoos (DE)
(74) Vertreter: Rapp, Bertram, Dr.
(86) Internationale Anmeldenummer: EP9901655
(87) Internationale Veröffentlichungsnummer: WO99048784

(56) Entgegenhaltungen:
- EP-A- 0 554 811
- EP-A- 0 810 092
- GB-A- 2 107 047
- US-A- 4 362 461
- US-A- 5 628 574

## Beschreibung

Die Erfindung betrifft eine Vorrichtung zum Kontrollieren von Bögen nach dem Oberbegriff des Anspruches 1.

Es ist bekannt, die vereinzelten Bögen einem Transportband zu übergeben, oberhalb dem für jede Kartenreihe eine elektronische Kamera vorgesehen ist. Die Kameras sind mit einem Rechner verbunden, der eine Vergleicherschaltung aufweist, welche die Kamerabilder mit einem Kriterienkatalog vergleicht.

Bögen, welche fehlerhafte Karten aufweisen, werden aussortiert, während Bögen mit einwandfreien Karten der Weiterverarbeitung zugeführt werden.

Weist ein Bogen beispielsweise acht Kartenreihen auf, dann sind bei dieser Kontrollvorrichtung acht Kameras erforderlich. Kameras mit einer entsprechenden Auflösung sind jedoch sehr teuer. Ein weiterer Nachteil der bekannten Vorrichtung ist darin zu sehen, dass auch Bögen aussortiert werden, die nur wenige fehlerhafte Karten aufweisen.

Aus der GB 2 107 047-A ist eine Vorrichtung zur Bestimmung der Tintenkonzentration von Druckereierzeugnissen bekannt. Diese Vorrichtung weist einen Tisch zur Aufnahme von bedruckten Blättern auf, sowie einen Abtastkopf, der längs und quer zum Tisch verfahrbar ist.

Es besteht die Aufgabe, die Kontrollvorrichtung so auszubilden, dass die Anzahl der eingesetzten Kameras unabhängig ist von der Anzahl der Kartenreihen.

Gelöst wird diese Aufgabe mit den Merkmalen des Anspruches 1. Vorteilhafte Ausgestaltungen sind den Unteransprüchen entnehmbar.

Ein Ausführungsbeispiel wird nachfolgend anhand der Zeichnung näher erläutert, die eine perspektivische Ansicht der Kontrollvorrichtung darstellt.

Die Kontrollvorrichtung weist einen länglichen Tisch 1 auf, oberhalb dem ein längliches Gestell 2 angeordnet ist. An einem Ende des Tisches ist eine Aufgabestation 3 vorgesehen, während am anderen Ende eine Übergabestation 4 angeordnet ist. Das Gestell 2 erstreckt sich über diese beiden Stationen 3, 4 und weist dort jeweils vier Standfüße 5 auf, zwischen denen jeweils ein Transportfahrzeug 6, 7 einschiebbar ist.

Längs der Längsträger 8 des Gestells 2 ist eine Transportvorrichtung 9 verfahrbar, welche aus einem rechteckigen Rahmen besteht, an dessen Querholmen 10 jeweils zwei teleskopierbare Saugnäpfe 11 angeordnet sind.

Am Tisch 1 sind in Längsrichtung verlaufende Führungsschienen 12 vorgesehen, längs denen ein Schlitten 13 verfahrbar ist. Der Schlitten 13 ist somit quer zur Längsachse des Tisches ausgerichtet. Dieser Schlitten 13 weist eine Führung auf, welche quer zur Längsachse des Tisches 1 ausgerichtet ist. Diese Führung führt mindestens eine elektronische Kamera 14. Jeder elektronischen Kamera 14 ist eine Markiervorrichtung zugeordnet.

Das Transportfahrzeug 6 trägt eine Stapel von zu kontrollierenden Bögen 15. Dieses Transportfahrzeug 6 wird in die Aufgabestation 3 eingeschoben. Die Saugnäpfe 11 erfassen den jeweils obersten Bogen 15 und die Transportvorrichtung 9 verfährt längs der Längsträger 8 und übergibt diesen Bogen auf die Tischoberfläche. Im gezeigten Ausführungsbeispiel werden drei Bögen hintereinander auf der Tischplatte abgelegt. Die Kamera 14 tastet sodann bevorzugt den zuerst abgelegten Bogen ab. Diese Abtastung kann reihenweise in X-Richtung oder zeilenweise in Y-Richtung erfolgen. Bei einer Abtastung in X-Richtung wird der Schlitten 13 verfahren, bei einer Abtastung in Y-Richtung die Kamera 14 längs des Schlittens 13. Nach Abtastung einer Reihe oder Zeile erfolgt die Abtastung der nächsten Reihe oder Zeile. Wird ein Fehler erkannt, wird die Markiervorrichtung betätigt, welche die fehlerhafte Wert- und/oder Personalkarte als fehlerhaft markiert.

Ein abgetasteter Bogen wird wiederum von den Saugnäpfen 11 erfasst und der Übergabestation 4 übergeben. Der abgetastete Bogen wird sodann durch einen neuen ersetzt, während die Abtastung durch die Kamera 14 am nächsten Bogen durchgeführt wird.

## Patentansprüche

1. Vorrichtung zum Kontrollieren von Bögen, aus denen Wert- und/oder Personalkarten ausgestanzt werden, die auf den Bögen reihenweise angeordnet sind, wobei die Vorrichtung aufweist:
- einen Tisch (1) zur Ablage von mindestens zwei Bögen (15),
- mindestens eine Kamera (14), welche längs und quer zum Tisch (1) verfahrbar ist
- und eine oberhalb des Tischs (1) angeordnete Transportvorrichtung (9) für die Bögen (15), welche längs des Tisches (1) und bis über eine Aufgabestation (3) und eine Übergabestation (4) verfahrbar ist.

2. Vorrichtung nach Anspruch 1, **dadurch gekennzeichnet, daß** die Aufgabestation (3) am einen Tischende und die Übergabestation (4) am anderen Tischende angeordnet ist.

3. Vorrichtung nach Anspruch 1 oder 2, **dadurch gekennzeichnet, daß** der mindestens einen Kamera (14) eine Markiervorrichtung zugeordnet ist.

4. Vorrichtung nach einem der Ansprüche 1 bis 3, **dadurch gekennzeichnet, daß** der Tisch (1) eine Länge zur Ablage von mindestens drei Bögen (15) aufweist.

5. Vorrichtung nach einem der Ansprüche 1 bis 4, **dadurch gekennzeichnet, daß** die mindestens eine Kamera (14) an einem Schlitten (13) angeordnet ist, der auf Schienen (12) längs des Tischs (1) und die mindestens eine Kamera (14) längs des Schlittens (13) verfahrbar sind.

6. Vorrichtung nach einem der Ansprüche 1 bis 5, **dadurch gekennzeichnet, daß** die Transportvorrichtung (9) längs eines den Tisch (1) übergreifenden Gestells (2) verfahrbar ist.

7. Vorrichtung nach Anspruch 6, **dadurch gekennzeichnet, daß** das Gestell (2) die Aufgabe- und Übergabestationen (3, 4) übergreift und bei diesen Stationen (3, 4) Standfüße (5) aufweist, zwischen denen jeweils ein Transportfahrzeug (6, 7) einschiebbar ist.

8. Vorrichtung nach einem der Ansprüche 1 bis 7, **dadurch gekennzeichnet, daß** die Transportvorrichtung (9) einen rechteckigen Rahmen aufweist, an dessen Querholmen (10) teleskopierbare Saugnäpfe angeordnet sind.

## Claims

1. Device for checking sheets from which cards with a monetary value and/or identity cards arranged in rows on these sheets are punched, the device exhibiting:
- a table (1) for supporting at least two sheets (15),
- at least one camera (14) which can be made to travel longitudinally and transversely relative to the table (1),
- and a conveyor device (9) for the sheets (15) which is arranged above the table (1) and can be made to travel along the table (1) and to over a feeding station (3) and a discharge station (4).

2. Device according to claim 1, **characterised in that** the feeding station (3) is arranged at one end of the table and the discharge station (4) at the other end of the table.

3. Device according to claim 1 or 2, **characterised in that** the at least one camera (14) has an associated marking device.

4. Device according to claim 1 to 3, **characterised in that** the table (1) exhibits a length for supporting at least three sheets (15).

5. Device according to one of claims 1 to 4, **characterised in that** the at least one camera (14) is arranged on a slide (13) which can be made to travel along the table (1) on rails (12), and the at least one camera (14) can be made to travel along the slide (13).

6. Device according to one of claims of 1 to 5, **characterised in that** the conveyor device (9) can be made to travel along a frame (2) standing over the table (1).

7. Device according to claim 6, **characterised in that** the frame (2) stands over the feeding and discharge stations (3,4) and at these stations (3,4) exhibits feet (5) between which a transporting vehicle (6,7) can be slid in each case.

8. Device according to one of claims 1 to 7, **characterised in that** the conveyor device (9) exhibits a rectangular frame on whose transverse members (10) telescopic suction pads are arranged.

## Revendications

1. Dispositif pour contrôler des feuilles dans lesquelles sont découpées des cartes de valeur et/ou des cartes personnelles qui sont disposées en rangées sur les feuilles, le dispositif présentant :
- une table (1) pour déposer au moins deux feuilles (15),
- au moins une caméra (14), qui peut être déplacée le long de la table (1) et transversalement à la table (1),
- et un dispositif de transport (9) pour les feuilles (15), disposé au-dessus de la table (1), qui peut être déplacé le long de la table (1) et jusqu'au-dessus d'un poste de chargement (3) et d'un poste de remise (4).

2. Dispositif selon la revendication 1, **caractérisé en ce que** le poste de chargement (3) est disposé à une extrémité de la table et le poste de remise (4) à l'autre extrémité de la table.

3. Dispositif selon la revendication 1 ou 2, **caractérisé en ce qu'**un dispositif de marquage est associé à la ou les caméras (14).

4. Dispositif selon l'une quelconque des revendications 1 à 3, **caractérisé en ce que** la table (1) présente une longueur permettant de déposer au moins trois feuilles (15).

5. Dispositif selon l'une quelconque des revendications 1 à 4, **caractérisé en ce que** la ou les caméras (14) est(sont) disposée(s) sur un chariot (13) qui peut être déplacé sur des rails (12) le long de la table (1), et la ou les caméras (14) peut(peuvent) être déplacée(s) le long du chariot (13).

6. Dispositif selon l'une quelconque des revendications 1 à 5, **caractérisé en ce que** le dispositif de transport (9) peut être déplacé le long d'un bâti (2) recouvrant la table (1).

7. Dispositif selon la revendication 6, **caractérisé en ce que** le bâti (2) recouvre le poste de chargement (3) et le poste de remise (4) et présente au niveau de ces postes (3, 4) des pieds d'appui (5) entre lesquels peut être respectivement engagé un véhicule de transport (6, 7).

8. Dispositif selon l'une quelconque des revendications 1 à 7, **caractérisé en ce que** le dispositif de transport (9) présente un cadre rectangulaire sur la traverse (10) duquel sont disposées des ventouses télescopiques.
